# FASCICULE DE BREVET EUROPEEN

(11) **EP 0 841 461 B1**
(45) Date de publication et mention de la délivrance du brevet: **18.12.2002**
(21) Numéro de dépôt: 97420201.2
(22) Date de dépôt: 30.10.1997
(51) Int. Cl.: E06B 9/58, E06B 9/17

(54) **Dispositif de montage d'un panneau coulissant**
Befestigungsvorrichtung für Schiebepaneel
Mounting means for sliding panel

(30) Priorité: 06.11.1996 FR 9613781
(43) Date de publication de la demande: 13.05.1998
(73) Titulaire: SIP, 24700 Montpon Menesterol (FR)
(72) Inventeur: Buffet, Bernard, 24700 Montpon Menesterol (FR); Dubuy, Freddy, 42350 La Talaudière (FR); Eveno, Christian, 56270 Ploemeur (FR); Rouveyrol, Louis Marie, 13590 Meyreuil (FR)
(74) Mandataire: Thivillier, Patrick

(56) Documents cités:
- DE-A- 4 106 236
- DE-A- 4 240 356
- DE-U- 29 615 479
- FR-A- 2 266 790

## Description

L'invention se rattache au secteur technique des volets roulants, stores, persiennes, et autres panneaux coulissants devant équiper tout type d'ouvertures recevant généralement une fenêtre, une porte ou autres.

L'invention s'applique à tout type de panneau coulissant du type de ceux présentant des lames articulées susceptibles d'être enroulées dans un caisson et déroulées dans des coulisses disposées de part et d'autre de l'ouverture à équiper.

Comme indiqué et d'une manière parfaitement connue par un homme du métier, un volet roulant comprend pour l'essentiel un caisson dans lequel est enroulé sur un axe un tablier constitué de plusieurs lames articulées entre elles. L'ensemble du tablier, et par conséquent des lames, est monté avec capacité de déplacement dans des coulisses pour correspondre soit à l'enroulement soit au déroulement desdites lames en vue d'obtenir l'obturation ou non de l'ouverture concernée. La commande de l'axe d'enroulement s'effectue soit manuellement soit électriquement. Généralement, le caisson présente en débordement de sa face de dessous des tenons coopérant avec des parties complémentaires d'engagement que présentent les coulisses destinées à recevoir les différentes lames.

Le montage et la fixation de ce type de panneau coulissant posent de réels problèmes en vue de sa mise en place au niveau de l'ouverture à équiper. En effet, chacune des coulisses considérées en tant que telles est réalisée à partir d'un seul élément généralement de section transversale profilée très sensiblement en U. Il est donc nécessaire, au moment de la mise en place de l'ensemble du volet ou panneau coulissant d'équiper les coulisses du caisson support recevant le tablier.

De par leur conception, il n'est pas possible, tout au moins dans des conditions qui ne sont pas rationnelles et qui ne donnent pas un résultat satisfaisant, de fixer préalablement les coulisses au niveau de l'ouverture à équiper, puis dans un deuxième temps, monter le caisson. Autrement dit, il est nécessaire de présenter au niveau des ouvertures un ensemble complet comprenant le caisson et lesdites coulisses d'extrémités. Il en résulte un encombrement important de sorte que dans le cas d'ouvertures de dimensions relativement grandes, il est impossible de procéder à l'installation de l'ensemble du volet avec une seule personne. Deux personnes minimum sont donc nécessaires pour la mise en place de l'ensemble du volet, à savoir du caisson et des deux coulisses par rapport à l'ouverture à équiper.

Compte tenu de ces dispositions, il en résulte nécessairement un temps d'installation relativement important. De plus, les résultats obtenus ne sont pas toujours satisfaisants étant donné que de grandes difficultés apparaissent pour ajuster très exactement l'ensemble : caisson/coulisses aux dimensions de l'ouverture à équiper.

D'autres problèmes apparaissent également pour percer Ic caisson en vue de l'équiper par exemple d'une manivelle de commande dans le cas où la manoeuvre de l'axe d'enroulement s'effectue d'une manière manuelle.

Cet état de la technique peut être illustré par l'enseignement du brevet DE-A-4240356 qui décrit un profilé formant coulisse pour panneau présentant notamment des lames articulées. Ce profilé présente une structure rectiligne pourvue d'une rainure latérale permettant le passage du volet.

L'invention s'est fixée pour but de remédier à ces inconvénients de manière simple, sûre, efficace et rationnelle.

Le problème que se propose de résoudre l'invention est de rationaliser et de simplifier de manière importante la fixation et le montage de tout type de panneau coulissant présentant pour l'essentiel des lames articulées susceptibles d'être enroulées dans un caisson et déroulées dans des coulisses disposées de part et d'autre d'une ouverture. Le but recherché est de pouvoir monter dans un premier temps les coulisses, puis, dans un deuxième temps, après avoir parfaitement positionné les coulisses par rapport aux dimensions de l'ouverture à équiper, présenter le caisson par rapport auxdites coulisses et le fixer dans sa position normale d'utilisation, c'est-à-dire en partie haute des coulisses.

Pour résoudre un tel problème il a été conçu et mis au point un dispositif conforme aux caractéristiques de la revendication 1.

Ces dispositions caractéristiques permettent donc, après fixation de chacun des éléments supports des coulisses, de positionner facialement un caisson par rapport auxdits éléments et de l'engager par coulissement jusqu'au niveau de la partie haute desdits éléments, puis d'assurer sa fixation en position d'utilisation. Il suffit ensuite de mettre en place le deuxième élément de la coulisse pour assurer la protection et le guidage notamment des lames coulissantes.

Un autre problème que se propose de résoudre l'invention est d'interdire tout démontage illicite de l'élément de protection par rapport à l'élément support en position fermée, c'est-à-dire en position déroulée des lames. Dans ce but, l'aile profilée présente en bout une partie orientée angulairement et destinée à recevoir des vis de fixation coopérant avec des alvéoles disposées angulairement en débordement de l'aile latérale du profilé interne de guidage de l'élément support.

L'invention est exposée ci-après plus en détail à l'aide des dessins annexés dans lesquels :

La figure 1 est une vue en perspective montrant les principaux éléments du dispositif selon l'invention.

La figure 2 est une partielle en perspective montrant une partie du caisson et les agencements spécifiques disposés à la base du profilé interne de guidage de l'élément support

La figure 3 est une vue de face montrant le dispositif de montage pour la mise en place d'un volet roulant.

La figure 4 une vue en coupe transversale considérée selon la ligne 4-4 figure 3.

La figure 5 est une vue en coupe transversale considérée selon la ligne 5-5 de la figure 3.

Les figures 6,7,8,9 et 10 montrent différentes formes de réalisation données à titre d'exemple indicatif nullement limitatif, de l'élément de protection.

On rappelle pour une meilleure compréhension de la suite de la description et d'une manière parfaitement connue pour un homme du métier, qu'un volet roulant est composé d'une pluralité de lames articulées (L), enroulées sur un axe (T) entraîné en rotation soit manuellement soit au moyen d'un moteur. L'ensemble tambour est intégré dans un caisson (C ), les lames (L) du volet sont montées dans des coulisses verticales désignées dans leur ensemble par (G)

Selon une caractéristique à la base de l'invention, chaque coulisse (G) est constituée de deux éléments indépendants (1) (2). L'élément (1) est destiné à être fixé au niveau de l'ouverture à équiper. Chaque élément (1) présente une section transversale très sensiblement en L délimitant aux deux ailes équérées (1a) et (1b). Chacune des ailes (1a) et (1b) peut recevoir des organes de fixation du type vis V pour le montage de chacun des éléments (1) au droit de l'ouverture à équiper.

Chaque élément support (1) présente un profilé interne (1c) conformé pour permettre deux à deux, l'engagement facial, le guidage et le coulissement du caisson (C ). Ce profilé interne est formé verticalement et facialement à partir de l'une des ailes (1a), au niveau de l'angle droit.

Comme le montrent notamment les figures 2 et 3, chacun des profilés internes (1c) présente une section très sensiblement en forme de U avec facialement deux ailes équerrées (1c1) (1c2) disposées en regard en délimitant une fente rectiligne verticale (1c3). Cette fente (1c3) présente, notamment au niveau de la partie basse de l'élément support considéré (1), au moins une ouverture (1c6) pour permettre l'engagement d'organes de guidage (3) que présente la face arrière du caisson (C.). Ces d'organes de guidage (3) sont par exemple constitués par des pattes indépendantes décalées de la face arrière du caisson (C.) Ces pattes (3) sont dimensionnées pour être engagées au travers de la ou des ouvertures (1c6) que présente le profilé interne (1c) de chacun des éléments support (1). Après engagement des pattes (3), ces dernières peuvent coulisser librement dans la section interne en U du profilé (1c) en étant guidées par les ailes latérales (1c4) et (1c5) dudit profilé par les ailes faciales (1c1), (1c2).

Selon une autre caractéristique, chacune des pattes de guidage (3) du caisson présente des moyens de blocage en position coopérant avec le profilé interne correspondant (1c) de l'élément support (1) en étant aptes à permettre le coulissement dans un sens du caisson (C ) et son blocage dans l'autre sens.. Ces moyens de blocage peuvent par exemple être constitués par des lames flexibles recourbées (4) qui coopèrent avec le fond du profilé interne (1c). La courbure des lames flexibles (4) est déterminée pour permettre de les escamoter lorsque le caisson est soulevé du bas vers le haut et, inversement, les mettre en prise avec le fond du profilé interne (1c) lorsque le caisson n'est plus retenu, évitant ainsi à ce dernier de retomber accidentellement au moment de sa mise en place.

De manière importante, les ouvertures (1c6) que présentent les profilés internes de guidage (1c), peuvent permettre le montage d'accessoires aptes à faciliter le montage de l'ensemble notamment du caisson C,. Par exemple ces ouvertures (1c6) peuvent permettre l'engagement de consoles support qui permettront d'assurer le maintien temporaire en position basse du caisson avant de le positionner et de le fixer en partie haute des éléments support (1). Les consoles peuvent aussi participer au maintien du caisson au fur et à mesure de son ascension en combinaison avec les éléments support (1). De même, ces consoles, non représentées, peuvent par ailleurs avantageusement permettre le montage, deux à deux, d'un filet de protection.

Les ouvertures (1c6) peuvent permettre l'engagement et le montage d'un gabarit permettant de positionner très exactement chacun des éléments support (1) par rapport aux dimensions de l'ouverture à équiper.

L'autre-élément (2) présente des agencements internes délimitant en combinaison avec des agencements complémentaires de l'élément support de montage (1), un chemin de guidage pour le libre coulissement des lames articulées (L). Cet élément de protection (2) présente une face de recouvrement (2a) apte à obturer l'élément support (1) correspondant.

La face de recouvrement (2a) présente des agencements de retenue (2d) coopérant avec des agencements complémentaires (1d) de l'élément support (1) correspondant. La face de recouvrement (2a), présente verticalement, sensiblement dans sa partie médiane, une aile profilée (2c) faisant office d'entretoise de séparation après assemblage des deux éléments (1) et (2).L'aile profilée (2c) présente en bout une partie orientée angulairement (2c1) destinée à recevoir des vis de fixation coopérant avec des alvéoles ou autres agencements (1e) disposés angulairement et débordement de l'aile latérale du profilé interne de guidage (1c) de l'élément support, et sur toute sa hauteur. Ces agencements de fixation sont connus sous le nom d' « alvéovis »

Comme indiqué, pour assurer la fonction de guidage des lames, l'extrémité libre de la branche (1a) de l'élément support (1) présente une aile équérrée (1f) au bout de laquelle est formé un bossage en creux (1g) pour le montage d'un joint d'étanchéité (5). Ce bossage (1g) est disposé en regard d'un autre bossage (2d), équipé également d'un joint d'étanchéité (6), et formé verticalement en bout de la face de recouvrement (2a) de l'élément de protection (2). Il apparaît donc qu'après assemblage de l'élément (2) sur l'élément (1), les deux bossages (1g) et (2d) sont disposés en regard pour assurer en combinaison avec leurs joints d'étanchéité respectifs (5) et (6), un chemin vertical de guidage pour l'ensemble des lames articulées (L).

A noter que la face de recouvrement (2a) de chacun des éléments (2) peut être plane ou présenter différents profils comme le montrent les figures des dessins. De même, la longueur de la partie entretoise (2c) est déterminée pour modifier en conséquence l'écartement entre les deux bossages (1g) et (2d) pour permettre d'utiliser des lames de différentes épaisseurs, à savoir 8 mm ou 14 mm par exemple.

D'une manière particulièrement importante et avantageuse, l'élément support (1) fait office de support à un canon de perçage pour permettre l'adaptation d'une manivelle dans le cas où l'axe d'enroulement doit être commandé manuellement. En effet, les alvéoles (1e) ou autres, destinés à recevoir des vis de fixation de l'élément (2), sont disposés angulairement selon un angle d'environ 45° correspondant à l'inclinaison souhaitée pour le passage de l'extrémité de la manivelle de manoeuvre.

La mise en place du dispositif selon l'invention est particulièrement simple, rapide et efficace.

L'opérateur, dans un premier temps, place un des éléments support (1) dans l'ouverture considérée. Le deuxième élément support (1) peut ensuite être mis en place au moyen d'un gabarit réglable engagé au travers des deux ouvertures (1c6) pour permettre une parfaite adaptation aux dimensions de l'ouverture considérée

Les deux éléments supports (1) étant convenablement fixés au niveau des ouvertures, l'opérateur peut ensuite équiper chacun de ces éléments support (1) de consoles engagées de la même façon que le gabarit au travers des ouvertures (1c6) et maintenues en position en combinaison avec le profilé interne de guidage (1c). Les consoles, apparaissant en partie basse de chacun des éléments support (1), peuvent être équipées, comme indiqué d'un filet de protection. L'opérateur peut alors mettre en place le caisson (C ) en engageant les différentes pattes (3) au travers des ouvertures (1c6). Le caisson repose ensuite sur les consoles. Il suffit ensuite de remonter par coulissement le caisson par rapport aux éléments supports (1).

Les pattes (3) coulissent librement et d'une manière guidée dans le profilé interne (1c) de l'élément (1). Les lames flexibles (4) évitent toute retombée intempestive du caisson lorsque le caisson est positionné en partie haute des éléments supports (1), il peut-être alors fixé en position par tous moyens connus et appropriés.

L'opérateur fixe ensuite sur chacun des éléments (1) l'élément de protection (2) au moyen des vis engagées dans la partie angulaire (2c1) et coopérant avec les alvéoles angulaires (1e) qui présentent les profilés internes de guidage (1c)..

Avantageusement chacun des éléments (1 et 2) est obtenu par étirage d'un profilé aluminium., ou PVC ou autre.

Les avantages ressortent bien de la description, en particulier, on souligne et on rappelle

La simplicité et la rapidité de pose par une seule personne.

La possibilité d'utiliser un gabarit de pose.

La possibilité de mise en place latérale ou faciale.

La possibilité d'utiliser une console-support de mise en place équipée d'un filet de protection.

Après mise en place des éléments de protection de chacune des coulisses, aucune vis n'est apparente.

La facilité de mise en place d'un câble de commande ou autre dans le cas d'une commande motorisée de l'axe d'enroulement.

La possibilité d'utiliser différentes épaisseurs de lame.

La possibilité d'intervenir sur le tablier sans être obligé de procéder à des démontages de l'ensemble.

L'esthétique obtenu.

Sans pour cela sortir du cadre de l'invention, les organes de guidage (3) coopérant avec le profilé interne de guidage (1c); de l'élément support (1) peuvent être solidaires d'un organe sous forme d'une plaque par exemple, pour faire office de support au caisson qui, dans ce cas, serait rapporté.

## Revendications

1. Dispositif présentant un panneau coulissant avec des lames articulées (L) susceptibles d'être enroulées dans un caisson (C) et déroulées dans des coulisses (G) pouvant être disposées de part et d'autre dune ouverture devant être obturée par le panneau **caractérisé en ce que** :
- chaque coulisse (G) est réalisée en deux éléments indépendants de support (1) et de protection (2), présentant des agencements complémentaires d'assemblage
- l'élément support (1) est destiné à être fixé au niveau de l'ouverture et présente un profilé interne (1c) conformé pour permettre, deux à deux, l'engagement facial, le guidage et le coulissement d'organes complémentaires (3) que présente le caisson (C) en vue de sa fixation en partie haute desdits éléments ;
- l'élément de prorection (2) présente des agencements (2d) délimitant, en combinaison avec des agencements complémentaires (1g) de l'élément support et de montage (1) du caisson, un chemin de guidage pour le libre coulissement des lames articulées.

2. Dispositif selon la revendication 1, **caractérisé en ce que** les organes complémentaires (3) du caisson (C ) présentent des moyens de blocage en position (4) coopérant avec le profilé interne (1c) de l'élément support (1) en étant aptes à permettre le coulissement dans un sens dudit caisson (C ) et son blocage dans l'autre sens.

3. Dispositif selon la revendication 1, **caractérisé en ce que** le profilé interne (1c) de l'élément support (1) présente une section transversalement en U avec facialement deux ailes équerrées en regard (1c1-1c2) délimitant une fente rectiligne verticale (1c3) qui présente, notamment au niveau de la partie basse de l'élément, au moins une ouverture (1c6) pour l'engagement des organes complémentaires (3) du caisson

4. Dispositif selon la revendication 1, **caractérisée en ce que** l'élément support (1) présente une section transversalement en L délimitant deux ailes équerrées, (1a-1b), le profilé interne (1c) étant formé verticalement et facialement à partir de l'une des ailes (1a), au niveau de l'angle droit.

5. Dispositif selon la revendication 4, **caractérisée en ce qu'**il présente des accessoires de montage du type gabarit et consoles aptes à être engagées dans les éléments support (1) au travers de la ou des ouvertures (1c6), pour à la mise en place desdits éléments et du caisson (C).

6. Dispositif selon les revendications 1 et 4, **caractérisé en ce que** l'extrémité libre de la branche (1a) de l'élément support recevant le profilé interne de guidage (1c), présente une aile équerrée (1f) en bout de laquelle est formé un bossage (1g) pour le montage d'un joint d'étanchéité, ledit bossage (1g) étant disposé en regard d'un autre bossage (2d), équipé d'un joint d'étanchéité, que présente l'élément de protection (1), pour constituer, en combinaison le chemin de guidage des lames articulées.

7. Dispositif selon la revendication 1 **caractérisé en ce que** l'élément de protection (2) présente une face de recouvrement (2a) apte à obturer l'élément support (1), ladite face (2a) présentant des agencements de retenue et de fixation (2b-2b) coopérant avec des agencements complémentaires dudit élément support (1)

8. Dispositif selon la revendication 7, **caractérisé en ce que** la face de recouvrement (1a) présente verticalement très sensiblement dans sa partie médiane, une aile profilée (2c) faisant office d'entretoise de séparation après assemblage des deux éléments constitutifs (1) et (2) de la coulisse.

9. Dispositif selon la revendication 8, **caractérisé en ce que** l'aile profilée (2c) présente en bout une partie orientée angulairement (2c1)et destinée à recevoir des vis de fixation coopérant avec des bossages (1e) disposés angulairement en débordement de l'aile latérale (1c5) du profilé interne de guidage (1c) de l'élément support (1).

10. Dispositif selon la revendication 7, **caractérisé en ce que** la face de recouvrement (2a) de l'élément de protection (2) est plane ou autrement profilée.

11. Dispositif selon la revendication 2, **caractérisé en ce que** les organes complémentaires de guidage du caisson sont constitués par des pattes décalées de la face arrière dudit caisson, chaque patte étant équipée des moyens de blocage en position sous forme de lames flexibles recourbées (4).

## Claims

1. Device exhibiting a sliding panel with articulated leaves (L) able to be wound up in a casing (C) and unwound in glides (G) which may be arranged on each side of an opening that is to be shut off by the panel, **characterized in that**:
- each glide (G) is made as two independent support (1) and protection (2) elements, having complementary assembly arrangements
- the support element (1) is intended to be fixed at the level of the opening and has an internal section piece (1c) shaped to allow, in pairs, facial engagement, guidance and sliding of complementary members (3) exhibited by the casing (C) so that it can be fixed at the top of the said elements;
- the protection element (2) has arrangements (2d) delimiting, in combination with complementary arrangements (1g) of the support and mounting element (1) of the casing, a guide path for the free sliding of the articulated leaves.

2. Device according to Claim 1, **characterized in that** the complementary members (3) of the casing (C) exhibit position-locking means (4) collaborating with the internal section piece (1c) of the support element (1) while at the same time being able to allow the said casing (C) to slide in one direction and be immobilized in the other.

3. Device according to Claim 1, **characterized in that** the internal section piece (1c) of the support element (1) has a U-shaped cross section with, facially, two facing right-angled legs (1c1-1c2) delimiting a straight vertical slot (1c3) which, particularly at the level of the lower part of the element, has at least one opening (1c6) for the engagement of the complementary members (3) of the casing.

4. Device according to Claim 1, **characterized in that** the support element (1) has an L-shaped cross section delimiting two right-angled legs (1a-1b), the internal section piece (1c) being formed vertically and facially from one of the legs (1a) at the level of the right angle.

5. Device according to Claim 4, **characterized in that** it has mounting accessories of the template and brackets type able to be engaged in the support elements (1) through the opening or openings (1c1) for the fitting of the said elements and of the casing (C).

6. Device according to Claims 1 and 4, **characterized in that** the free end of the branch (1a) of the support element receiving the internal guide section piece (1c) has a right-angled leg (1f) at the end of which is formed a boss (1g) for the fitting of a seal, the said boss (1g) being arranged facing another boss (2d) fitted with a seal and exhibited by the protection element (1) so as to form, in combination, the guide path for the articulated leaves.

7. Device according to Claim 1, **characterized in that** the protection element (2) has an overlap face (2a) able to shut off the support element (1), the said face (2a) having retaining and fixing arrangements (2b-2b) collaborating with complementary arrangements of the said support element (1).

8. Device according to Claim 7, **characterized in that** the overlap face (1a) has vertically, very substantially in its central part, a profiled leg (2c) acting as a spacer piece once the two constituent elements (1) and (2) of the glide have been assembled.

9. Device according to Claim 8, **characterized in that** the profiled leg (2c) has, at the end, a part (2c1) directed at an angle and intended to receive fixing screws collaborating with cavities (1e) arranged angularly protruding from the lateral leg (1c5) of the internal guide section piece (1c) of the support element (1).

10. Device according to Claim 7, **characterized in that** the overlap face (2a) of the protection element (2) is flat in particular.

11. Device according to Claim 2, **characterized in that** the complementary guide members of the casing consist of offset tabs of the rear face of the said casing, each tab being equipped with position-locking means in the form of curved flexible leaves (4).

## Patentansprüche

1. Vorrichtung bestehend aus einer verschiebbaren Platte mit gelenkig gelagerten Lamellen (L) zum Aufrollen in einem Kasten (C) und Abrollen in Profilschienen (G), die beiderseits einer Öffnung angeordnet sein können, die durch die Platte verschlossen werden soll, **dadurch gekennzeichnet, dass**
- jede Profilschiene (G) aus zwei unabhängigen Trag- (1) und Schutzelementen (2) besteht, die komplementäre Verbindungseinrichtungen aufweisen,
- das Tragelement (1) zur Befestigung im Bereich der Öffnung bestimmt ist und ein Innenprofil (1c) aufweist, das so ausgebildet ist, um paarweise den vorderseitigen Eingriff, die Führung und die Gleitbewegung von komplementären Bauteilen (3) des Kastens (C) zur Befestigung am oberen Teil der besagten Elemente zu ermöglichen,
- das Schutzelement (2) Vorkehrungen (2d) aufweist, die in Verbindung mit komplementären Einrichtungen (1g) des Trag- und Montageelements (1) des Kastens eine Führungsbahn für die freie Gleitbewegung der gelenkig gelagerten Lamellen begrenzen.

2. Vorrichtung nach Anspruch 1, **dadurch gekennzeichnet, dass** die komplementären Bauteile (3) des Kastens (C) Einrichtungen für die Positionsblockierung (4) aufweisen, die mit dem Innenprofil (1c) des Tragelements (1) zusammenwirken und geeignet sind, das Gleiten in einer Richtung des Kastens (C) und das Blockieren in der anderen Richtung zu ermöglichen.

3. Vorrichtung nach Anspruch 1, **dadurch gekennzeichnet, dass** das Innenprofil (1c) des Tragelements (1) einen U-förmigen Querschnitt mit zwei frontal einander zugewandten rechtwinkligen Flügeln (1c1-1c2) aufweist, die eine senkrechte geradlinige Spalte (1c3) umgrenzen, die im Bereich des unteren Teils des Elements mindestens eine Öffnung (1c6) für den Eingriff der komplementären Bauteile (3) des Kastens besitzt.

4. Vorrichtung nach Anspruch 1, **dadurch gekennzeichnet, dass** das Tragelement (1) einen L-förmigen Querschnitt aufweist, der zwei rechtwinklige Flügel (1a-1b) umgrenzt, wobei das innere Profilteil (1c) senkrecht und frontal im Bereich des rechten Winkels aus einem der Flügelteile (1a) gebildet wird.

5. Vorrichtung nach Anspruch 4 **dadurch gekennzeichnet, dass** sie Montagezubehörteile wie Lehre und Konsolen aufweist, die geeignet sind, zum Einsetzen der besagten Elemente und des Kastens (C) durch die Öffnung(en) (1c6) in die Trageelemente (1) geführt zu werden.

6. Vorrichtung nach Anspruch 1 und 4, **dadurch gekennzeichnet, dass** das freie Ende des Schenkels (1a) des das innere Führungsprofil (1c) aufnehmenden Tragelements ein rechtwinkliges Flügelstück (1f) aufweist, an dessen Ende ein Buckel (1g) zum Anbringen eines Dichtelements ausgebildet ist, wobei der Buckel (1g) einem anderen Buckel (2d) mit einem Dichtelement zugewandt ist, welchen das Schutzelement (1) aufweist, um in der Kombination die Führungsbahn der gelenkig gelagerten Lamellen zu bilden.

7. Vorrichtung nach Anspruch 1, **dadurch gekennzeichnet, dass** das Schutzelement (2) eine Abdeckseite (2a) aufweist, die geeignet ist, das Tragelement (1) zu verschließen, wobei diese Seitenfläche (2a) Rückhalte- und Befestigungsvorkehrungen (2b-2b) aufweist, die mit komplementären Vorkehrungen des Tragelements (1) zusammenwirken.

8. Vorrichtung nach Anspruch 7, **dadurch gekennzeichnet, dass** die Abdeckseite (1a) in der Senkrechten ziemlich genau im mittleren Teil ein profiliertes Flügelstück (2c) aufweist, das nach der Verbindung der beiden Bestandteile (1) und (2) der Profilschiene als Trennsteg dient.

9. Vorrichtung nach Anspruch 8, **dadurch gekennzeichnet, dass** das profilierte Flügelstück (2c) am Ende einen winkelig ausgerichteten Teil (2c1) aufweist, der zur Aufnahme der Befestigungsschrauben bestimmt ist, die mit kleinen Vertiefungen (1e) zusammenwirken, welche winkelig über den Seitenflügel (1c5) des inneren Führungsprofils (1c) des Tragelements (1) herausragend angeordnet sind.

10. Vorrichtung nach Anspruch 7, **dadurch gekennzeichnet, dass** die Abdeckseite (2a) des Schutzelements (2) vor allem eben ist.

11. Vorrichtung nach Anspruch 2, **dadurch gekennzeichnet, dass** die komplementären Führungsorgane des Kastens aus von der Rückseite des Kastens versetzten Laschen bestehen, wobei jede Lasche mit Einrichtungen für die Positionsblockierung in Form von umgelegten flexiblen Lamellen (4) ausgestattet ist.
